# EUROPÄISCHE PATENTSCHRIFT

(11) **EP 0 852 892 B1**
(45) Veröffentlichungstag und Bekanntmachung des Hinweises auf die Patenterteilung: **22.03.2000**
(21) Anmeldenummer: 96919634.4
(22) Anmeldetag: 07.06.1996
(51) Int. Cl.: H05B 41/14

(54) **VERFAHREN UND ANORDNUNG ZUR LEISTUNGSSTEUERUNG EINER HOCHDRUCK-GASENTLADUNGSLAMPE**
METHOD AND DEVICE FOR CONTROLLING THE POWER OF A HIGH-PRESSURE GAS-DISCHARGE LAMP
PROCEDE ET DISPOSITIF POUR REGULER LA PUISSANCE D'UNE LAMPE A DECHARGE EN ATMOSPHERE GAZEUSE HAUTE PRESSION

(30) Priorität: 26.09.1995 DE 19535663
(43) Veröffentlichungstag der Anmeldung: 15.07.1998
(73) Patentinhaber: ROBERT BOSCH GMBH, 70442 Stuttgart (DE)
(72) Erfinder: ECKERT, Klaus, D-77770 Durbach Ebersweier (DE)
(86) Internationale Anmeldenummer: DE9601000
(87) Internationale Veröffentlichungsnummer: WO9712498

(56) Entgegenhaltungen:
- WO-A-88/01468
- US-A- 4 240 009

## Beschreibung

### Stand der Technik

Die Erfindung geht aus von einem Verfahren zur Leistungssteuerung einer Hochdruck-Gasentladungslampe der im Oberbegriff des Anspruchs 1 definierten Gattung.

Aus US 42 40 009 ist eine Schaltung zum Betreiben einer Gasentladungslampe bekannt, welche die der Lampe zugeführte Leistung anhand einer Kennlinie ermittelt. Das Steuergerät enthält eine Leistungsversorgungsschaltung. Diese wird mittels der Spannungs-/Strom-Kennlinie gesteuert und geregelt, so daß die Lampe im Betrieb auf einer bestimmten, insbesondere konstanten Leistung gehalten wird. Bei dieser bekannten Schaltung wird dazu die Leistungsermittlung mittels eines Wattmeters durchgeführt, der die einer geregelten Inverterschaltung von einer Batterie zugeführte Leistung aus anliegender Spannung und dabei fließendem Strom ermittelt und daraus entsprechend der vorgegebenen Spannungs-/Strom-Kennlinie Steuerungssignale für die Inverterschaltung erzeugt. Bei Einhaltung konstanter Leistung für die Lampe liegt der jeweilige Betriebspunkt auf der sogenannten Leistungshyperbel.

Zur Steuerung beim Anlauf sowie beim Betrieb einer Hochdruck-Gasentladungslampe ist generell die Vedilis-Kurve als Strom/Spannungskurve im Sinne einer Sollwertkurve vorgegeben. Die Vedilis-Kurve ist in den "System Specifications for Field Test" des VEDILIS Eureka Project 273 auf Seite B 1/3 dargestellt und als Strom-/Spannungskennlinie für in Kraftfahrzeugen einzusetzende Gasentladungslampen vorgegeben. Dabei steht "Vedilis" als Abkürzung für "Vehicle Discharge Light System". Zur Regelung der Lampenleistung einer Gasentladungslampe wird danach in der Anlauf- bzw. Brennphase z.B. die Lampenspannung U gemessen und aus der Vedilis-Kurve der entsprechende, zur jeweiligen Lampenspannung U gehörige Lampenstrom I ermittelt. Dieser Lampenstrom I dient dann als Sollwert für den Stromregelkreis, mit dem die Lampenleistung auf einen konstanten Wert, z.B. 35 W geregelt wird.

Generell ist es zur Nutzung einer Gasentladungslampe im Kraftfahrzeugscheinwerfer notwendig, möglichst viel Licht innerhalb kurzer Zeit nach dem Einschalten des Steuergerätes zur Verfügung zu stellen. Dies wird als schneller Lichtanlauf bezeichnet. Wie die o.g. Vedilis-Kurve vorgibt, kann dazu die Gasentladungslampe direkt nach dem Einschalten mit einer bestimmten Überlast betrieben werden. Diese Überlast wird dann nach Erreichen einer bestimmten Spannung in Abhängigkeit von der Lampenspannung zurückgefahren. Dieses Zurückfahren geschieht entlang dem hyperbolischen Teil der Kennlinie. Es ist klar, daß durch eine derartige Überlast die Lampe nicht zerstört oder in ihrer Lebensdauer beeinträchtigt werden darf. Diese Forderung ist für alle Betriebsbedingungen einzuhalten. Des weiteren ist die Steuerung so zu wählen, daß die Lichtleistung nicht von einem bereits erreichten Wert wieder zurückschwingt, da dies allgemein als unangenehmes Flackern empfunden wird. Dieses Zurückschwingen der Lichtleistung wird auch als Lichtsattel bezeichnet.

### Vorteile der Erfindung

Das erfindungsgemäße Verfahren zur Leistungssteuerung einer Hochdruck-Gasentladungslampe mit den kennzeichnenden Merkmalen des Anspruchs 1 hat demgegenüber den Vorteil der Schaffung einer wirksamen Leistungsveränderung der Lampe, welche mit einfachen Mitteln erfolgt und daher sehr kostengünstig ist. Es bietet die Möglichkeit bei der Nutzung nur einer Kennlinie die ganze Breite der Leistungsänderung abzudecken. Die Realisierung kann soft- oder hardwaremäßig erfolgen.

Gemäß der Erfindung wird prinzipiell zur Veränderung der Leistung die Spannungs-/Strom-Kennlinie gezielt verschoben, insbesondere durch Manipulation einer oder mehrerer Eingangsgrößen der Kennlinie.

In vorteilhafter Ausgestaltung der Erfindung ist dazu vorgesehen, daß die Verschiebung der Kennlinie entlang der Spannungsachse oder der Stromachse oder gleichzeitig entlang beider Achsen erfolgt. Vorteilhafterweise erfolgt die Verschiebung im hyperbolischen Bereich der Kennlinie, wobei die Kennlinie insbesondere eine sogenannte Vedilis-Kennlinie ist.

Gemäß einer besonders zweckmäßigen Ausgestaltung der Erfindung, welche sich insbesondere durch große Flexibilität, Anpassungsfähigkeit und Kostengünstigkeit auszeichnet, erfolgt die Verschiebung der Kennlinie softwaremäßig mit Hilfe eines vorgesehenen Mikrokontrollers. In einer vorteilhaften und zweckmäßigen Weiterbildung erfolgt die Verschiebung der Kennlinie durch Addition oder Subtraktion von Schrittwerten oder von kontinuierlich veränderbaren Größen, wobei die Schrittwerte bzw. kontinuierlich veränderbaren Größen, von der Größe der gewünschten Leistungsänderung abhängig sind.

Entsprechend einer besonders vorteilhaften und zweckmäßigen Ausgestaltung der Erfindung, welche die Speicherung verschiedener Leistungshyperbeln vermeidet und damit Speicherplatz oder Rechenzeit einspart, erfolgt die Leistungsänderung durch Verschiebung einer Kennlinie bei nur einer einzigen vorhandenen, insbesondere abgespeicherten Kennlinie. Dadurch wird auch ein Flackern des Lichtes vermieden, welches sich beim Wechsel von einer Leistungshyperbel zur anderen ergeben würde, da dabei kein kontinuierlicher, sondern nur ein sprunghafter Übergang vorhanden ist.

Eine besonders vorteilhafte und zweckmäßige Ausführungsform einer Anordnung zur Durchführung des Verfahrens gemäß der Erfindung ist dadurch gekennzeichnet, daß in der Steuerschaltung ein Mikrokontroller vorgesehen ist und daß das Verschieben der Kennlinie softwaremäßig erfolgt, insbesondere durch Addition oder Subtraktion von entsprechenden Schrittwerten oder von kontinuierlich veränderbaren Größen zu den Steuerwerten, welche einem vorgesehenen Stellglied zugeführt werden.

Ein alternative vorteilhafte Ausführungsform einer Anordnung zur Durchführung des erfindungsgemäßen Verfahrens beinhaltet, daß in der Steuerschaltung ein ASIC (anwendungsgemäß spezifizierte integrierte Schaltung) vorgesehen ist, und daß durch sie das Verschieben der Kennlinie hardwaremäßig erfolgt, insbesondere durch Addition oder Subtraktion von entsprechenden Schrittwerten oder von kontinuierlich veränderbaren Größen zu den Steuerwerten, welche einem vorgesehenen Stellglied zugeführt werden.

### Zeichnung

Die Erfindung ist anhand eines in der Zeichnung dargestellten Ausführungsbeispiels in der nachfolgenden Beschreibung näher erläutert. Es zeigt:
- Fig. 1: schematisch den Ablauf des erfindungsgemäß gestalteten Verfahrens zur Leistungssteuerung einer Hochdruck-Gasentladungslampe.

### Beschreibung des Ausführungsbeispiels

In der Fig. 1 ist schematisch der Ablauf des erfindungsgemäß gestalteten Verfahrens zur Leistungssteuerung einer Hochdruck-Gasentladungslampe 1 dargestellt. In einem nicht näher dargestellten Steuergerät ist ein Mikrokontroller 2 enthalten. Dieser gibt an ein Stellglied 3 einen Soll- bzw. Stellwert 4 ab, welcher zur Steuerung der an die Hochdruck-Gasentladungslampe 1 abgegebenen Leistung dient. Dem Mikrokontroller 2 wird ein Spannungswert 5 zugeführt, der dem an der Lampe 1 gemessenen Spannung oder einer vergleichbaren Größe entspricht. Dem Stellglied 3 kann ein Regelkreis, beispielsweise für den Strom, unterlagert sein. Weiterhin wird dem Mikrokontroller 2 ein Wert 6 zugeführt, wie dargestellt, oder es wird ein entsprechender Wert vom Mikrokontroller selbst erzeugt. Dieser Wert 6 bedeutet die erfindungsgemäße Leistungsänderung durch eine gezielte Verschiebung der Kennlinie. Dies erfolgt insbesondere durch die Manipulation einer oder mehrerer Eingangsgrößen der Kennlinie.

Zum besseren Verständnis der Erfindung ist in den, den Mikrokontroller 2 darstellenden Block der hyperbolische Teil des Schaubilds einer sogenannten Vedilis-Kennlinie 21 schematisch eingetragen. Dies ist eine Spannungs-/Strom-Kennlinie gemäß welcher z.B. bei Vorgabe der Spannung U der Strom I als Soll- bzw. Stellwert bestimmt wird. Es sei nun angenommen, daß die Lampe 1 in einem Betriebspunkt 22 betrieben wird. Bei diesem Betriebspunkt 22 entsteht bei einem eingeprägten Strom I₁ eine Spannung U₁. Die Leistung soll nunmehr vermindert werden. Dazu kommt die entsprechende Information als Wert 6 in den Mikrokontroller 2, oder dieser erzeugt die entsprechende Information selbst. Der Mikrokontroller 2 erhöht daraufhin den der anliegenden Leistung entsprechenden Spannungswert U₁ um den Änderungsbetrag ΔU auf den Wert U₂, entsprechend dem Punkt 27. Daraufhin wird vom Mikrokontroller der diesem Spannungswert U₂ entsprechende Stromwert I₂ aus der Kennlinie 21 ermittelt und als neuer Soll- bzw. Stellwert 4 dem Stellglied 3 zugeführt. Die Lampe 1 erhält demgemäß eine diesem Strom I₂ und der Spannung U₁, die ja tatsächlich annäherungsweise noch anliegt, entsprechende niedrigere Leistung. Je nach Lampe verändert sich dadurch auch etwas die Spannung. Dieser niedrigeren Leistung entspricht die gestrichelt dargestellte Leistungshyperbel bzw. Kennlinie 23 mit dem Betriebspunkt 24. Bei gewünschter Leistungserhöhung ist der Vorgang umgekehrt und es gilt dann beispielsweise die gestrichelt dargestellte Kennlinie 25 mit einem Betriebspunkt 26.

Die vorstehend anhand der Verschiebung der Kennlinie 21 entlang der Spannungsachse U beschriebene erfindungsgemäße Veränderung der Leistung kann in analoger Weise auch entlang der Stromachse I erfolgen. Je nach Art der Kennlinie und der Art und Größe der angestrebten Veränderung der Leistung kann die am besten geeignete Richtung oder eine Kombination beider Verfahren der Verschiebung gewählt werden.

Gemäß dem dargestellten Ausführungsbeispiel ist die Verschiebung dann besonders flexibel und zweckmäßig zu realisieren, wenn ein Mikrokontroller im Steuergerät vorgesehen ist. Dann erfolgt die Verschiebung softwaremäßig. Wie bereits erwähnt, wird bei der Verschiebung ein bestimmter, der gewünschten Leitungsänderung entsprechender Schrittwert zu oder von dem tatsächlich Vorliegenden Spannungs- oder Stromwert addiert oder subtrahiert. Eine Addition oder Subtraktion von Schritten ist softwaremäßig in einem Mikrokontroller besonders einfach zu realisieren. Diese Art der Verschiebung ermöglicht es auch, daß im Speicher des Mikrokontrollers nur eine einzige Kennlinie abgespeichert ist. Dies erspart Speicherplatz. Je nach Konfiguration kann es auch erhebliche Rechenzeit einsparen, dies insbesondere dann, wenn bei jedem an der Lampe festgestellten Eingangswert für die Kennlinie durch Berechnung der zugehörige andere Wert für die Lampe ermittelt werden muß.

Das vorliegende erfindungsgemäße Verfahren ist eine ausgezeichnete Grundlage für eine ASIC-Realisierung der Funktionen des Mikrokontrollers und ggf. für eine hardwaremäßige Realisierung der Vedilis-Kennlinie.

Dazu beinhaltet eine alternative vorteilhafte Ausführungsform einer Anordnung zur Durchführung des erfindungsgemäßen Verfahrens, daß in der Steuerschaltung ein ASIC, eine anwendungsgemäß spezifizierte integrierte Schaltung, vorgesehen ist, und daß durch sie das Verschieben der Kennlinie hardwaremäßig erfolgt, insbesondere durch Addition oder Subtraktion von entsprechenden Schrittwerten oder von kontinuierlich veränderbaren Größen zu den Steuerwerten, welche einem vorgesehenen Stellglied zugeführt werden.

Es kann somit die Leistung, die der Hochdruck-Gasentladungslampe zugeführt wird, mit geringem Aufwand verändert werden. Die Leistung muß während der Laufzeit nicht berechnet werden, es ist weder eine analoge noch eine digitale Rechenschaltung erforderlich.

## Patentansprüche

1. Verfahren zur Leistungssteuerung einer Hochdruck-Gasentladungslampe (1), wobei ein Steuergerät vorgesehen ist, welches eine vorgesehene Leistungsversorgungsschaltung gemäß einer Kennlinie (21) im wesentlichen auf konstante Leistung steuert,
dadurch gekennzeichnet, daß
zur Veränderung der Leistung die Spannungs-/Strom-Kennlinie (21) gezielt verschoben wird, insbesondere durch Manipulation einer oder mehrerer Eingangsgrößen der Kennlinie (21).

2. Verfahren nach Anspruch 1, dadurch gekennzeichnet, daß die Verschiebung der Kennlinie (21) entlang der Spannungsachse (U) oder entlang der Stromachse (I) oder gleichzeitig entlang beider Achsen erfolgt.

3. Verfahren nach Anspruch 1 oder 2, dadurch gekennzeichnet, daß die Verschiebung im hyperbolischen Bereich der Kennlinie (21) erfolgt, wobei die Kennlinie insbesondere eine sogenannte Vedilis-Kennlinie ist.

4. Verfahren nach Anspruch 1, 2 oder 3, dadurch gekennzeichnet, daß die Verschiebung der Kennlinie (21) softwaremäßig mit Hilfe eines vorgesehenen Mikrokontrollers (2) erfolgt.

5. Verfahren nach einem der vorigen Ansprüche, dadurch gekennzeichnet, daß die Verschiebung der Kennlinie (21) durch Addition oder Subtraktion von Schrittwerten (ΔU) oder von kontinuierlich veränderbaren Größen erfolgt, wobei die Schrittwerte bzw. die kontinuierlich veränderbaren Größen von der Größe der gewünschten Leistungsänderung abhängig sind.

6. Verfahren nach einem der vorigen Ansprüche, dadurch gekennzeichnet, daß die Leistungsänderung durch Verschiebung einer Kennlinie bei nur einer einzigen vorhandenen, insbesondere abgespeicherten Kennlinie (21) erfolgt.

7. Anordnung zur Durchführung des Verfahrens nach einem der Ansprüche 1 bis 3 oder 4 bis 6 zur Leistungssteuerung einer Hochdruck-Gasentladungslampe (1), wobei ein Steuergerät vorgesehen ist, welches eine vorgesehene Leistungsversorgungsschaltung gemäß einer Kennlinie (21) im wesentlichen auf konstanter Leistung steuert, dadurch gekennzeichnet, daß in der Steuerschaltung ein Mikrocontroller (2) vorgesehen ist zur Veränderung der Leistung durch gezieltes Verschieben der Spannungs-/Strom-Kennlinie (21), wobei das Verschieben der Kennlinie (21) softwaremäßig erfolgt, insbesondere durch Addition oder Subtraktion von entsprechenden Schrittwerten (ΔU) oder von kontinuierlich veränderbaren Größen zu den Steuerwerten (U₁, U₂), welche einem vorgesehenen Stellglied (3) zugeführt werden.

8. Anordnung zur Durchführung des Verfahrens nach einem der Ansprüche 1 bis 3 sowie 5 oder 6 zur Leistungssteuerung einer Hochdruck-Gasentladungslampe (1), wobei ein Steuergerät vorgesehen ist, welches eine vorgesehene Leistungsversorgungsschaltung gemäß einer Kennlinie (21) im wesentlichen auf konstante Leistung steuert, dadurch gekennzeichnet, daß in der Steuerschaltung ein ASIC (anwendungsgemäß spezifizierte integrierte Schaltung) zur Veränderung der Leistung durch gezieltes Verschieben der Spannungs-/Strom-Kennlinie (21) vorgesehen ist, wobei das Verschieben der Kennlinie (21) hardwaremäßig erfolgt, insbesondere durch Addition oder Subtraktion von entsprechenden Schrittwerten (ΔU) oder von kontinuierlich veränderbaren Größen zu den Steuerwerten (U₁, U₂), welche einem vorgesehenen Stellglied (3) zugeführt werden.

## Claims

1. Method for controlling the power of a high-pressure gas discharge lamp (1), a control unit being provided which controls a provided power supply circuit essentially at constant power in accordance with a characteristic (21), characterized in that in order to change the power the voltage/current characteristic (21) is displaced specifically, in particular by manipulation of one or more input variables of the characteristic (21).

2. Method according to Claim 1, characterized in that the displacement of the characteristic (21) is performed along the voltage axis (U) or along the current axis (I) or simultaneously along both axes.

3. Method according to Claim 1 or 2, characterized in that the displacement is performed in the hyperbolic region of the characteristic (21), the characteristic being a so-called Vedilis characteristic, in particular.

4. Method according to Claim 1, 2 or 3, characterized in that the displacement of the characteristic (21) is performed by software with the aid of a provided microcontroller (2).

5. Method according to one of the preceding claims, characterized in that the displacement of the characteristic (21) is performed by the addition or subtraction of step values (ΔU) or of continuously variable quantities, the step values or the continuously variable quantities being a function of the magnitude of the desired change in power.

6. Method according to one of the preceding claims, characterized in that the change in power is performed by displacing a characteristic in conjunction with only a single available, in particular stored, characteristic (21).

7. Arrangement for carrying out the method according to one of Claims 1 to 3 or 4 to 6 for controlling the power of a high-pressure gas discharge lamp (1), a control unit being provided which controls a provided power supply circuit essentially at constant power in accordance with a characteristic (21), characterized in that a microcontroller (2) is provided in the control circuit for the purpose of changing the power by specifically displacing the voltage/current characteristic (21), the displacement of the characteristic (21) being performed by software, in particular by the addition or subtraction of corresponding step values (ΔU) or of continuously variable quantities to form the control values (U₁, U₂), which are fed to a provided actuator (3).

8. Arrangement for carrying out the method according to one of Claims 1 to 3 and 5 or 6 for controlling the power of a high-pressure gas discharge lamp (1), a control unit being provided which controls a provided power supply circuit essentially at constant power in accordance with a characteristic (21), characterized in that an ASIC (Application-Specific Integrated Circuit) is provided in the control circuit for the purpose of changing the power by specifically displacing the voltage/current characteristic (21), the displacement of the characteristic (21) being performed by hardware, in particular by the addition or subtraction of corresponding step values (ΔU) or of continuously variable quantities to form the control values (U₁, U₂), which are fed to a provided actuator (3).

## Revendications

1. Procédé servant à régler une lampe à décharge en atmosphère gazeuse à haute pression (1), dans lequel il est prévu un appareil de commande, qui commande un circuit d'alimentation de puissance prévu selon une courbe caractéristique (21) sensiblement à puissance constante,
caractérisé en ce que
pour faire varier la puissance on translate la courbe caractéristique de la tension en fonction de l'intensité (21) de façon appropriée, en particulier en manipulant une ou plusieurs grandeurs d'entrée de la courbe caractéristique (21).

2. Procédé selon la revendication 1,
caractérisé en ce que
la translation de la courbe caractéristique (21) a lieu le long de l'axe des tensions (U) ou le long de l'axe des intensités (I) ou en même temps le long des deux axes.

3. Procédé selon la revendication 1 ou 2,
caractérisé en ce que
la translation a lieu dans la zone hyperbolique de la courbe caractéristique (21), la courbe caractéristique étant en particulier ce qu'on appelle une courbe caractéristique Vedilis.

4. Procédé selon la revendication 1, 2 ou 3,
caractérisé en ce que
la translation de la courbe caractéristique (21) a lieu avec un logiciel à l'aide d'un microcontrôleur (2) prévu.

5. Procédé selon l'une des revendications précédentes,
caractérisé en ce que
la translation de la courbe caractéristique (21) a lieu en ajoutant ou en retranchant des valeurs de pas ou des grandeurs variables de façon continue, les valeurs de pas (ΔU) ou les grandeurs variables de façon continue étant fonction de la grandeur de la variation voulue de la puissance.

6. Procédé selon l'une des revendications précédentes,
caractérisé en ce que
la variation de la puissance a lieu en translatant une courbe caractéristique dans le cas où il n'y a qu'une seule courbe caractéristique (21) existante, en particulier mise en mémoire.

7. Dispositif pour la mise en oeuvre du procédé selon l'une des revendications 1 à 3 ou 4 à 6, servant à régler la puissance d'une lampe à décharge en atmosphère gazeuse (1) à haute pression dans lequel il est prévu un appareil de commande, qui commande un circuit d'alimentation de puissance prévu, selon une courbe caractéristique (21) sensiblement à puissance constante,
caractérisé en ce qu'
il est prévu dans le circuit de commande un microcontrôleur (2) pour faire varier la puissance en translatant de façon appropriée la courbe caractéristique (21) de la tension en fonction de l'intensité, la translation de la courbe caractéristique ayant lieu avec un logiciel, en particulier en ajoutant des valeurs de pas correspondantes (ΔU) ou des grandeurs variables de façon continue aux valeurs de commande (U₁, U₂), qui sont amenées à un organe de commande prévu (3).

8. Dispositif pour la mise en oeuvre du procédé selon l'une des revendications 1 à 3 ainsi que 5 ou 6, servant à régler la puissance d'une lampe à décharge en atmosphère gazeuse à haute pression (1) dans lequel il est prévu un appareil de commande qui commande un circuit d'alimentation de puissance prévu selon une courbe caractéristique (21) sensiblement à puissance constante,
caractérisé en ce qu'
on prévoit dans le circuit de commande un ASIC (circuit intégré spécifique selon l'application) pour faire varier la puissance en translatant de façon appropriée la courbe caractéristique (21) de la tension en fonction de l'intensité, la translation de la courbe caractéristique (21) ayant lieu au moyen d'appareillages, en particulier en ajoutant des valeurs de pas correspondantes (ΔU) ou des grandeurs variables de façon continue aux valeurs de commande (U₁, U₂), qui sont amenées à un organe de commande prévu (3).
